# EUROPÄISCHE PATENTSCHRIFT

(11) **EP 1 526 257 B1**
(45) Veröffentlichungstag und Bekanntmachung des Hinweises auf die Patenterteilung: **12.08.2009**
(21) Anmeldenummer: 04023313.2
(22) Anmeldetag: 30.09.2004
(51) Int. Cl.: F01L 13/06

(54) **Motorstaubremsvorrichtung einer 4-Takt-Hubkolbenbrennkraftmaschine**
Exhaust braking device for a 4-stroke internal piston combustion engine
Dispositif de frein moteur pour un moteur à combustion interne à 4 temps

(30) Priorität: 24.10.2003 DE 10349641
(43) Veröffentlichungstag der Anmeldung: 27.04.2005
(73) Patentinhaber: MAN Nutzfahrzeuge Aktiengesellschaft, 80995 München (DE)
(72) Erfinder: Rammer, Franz, Dipl.-Ing., 4493 Wolfern (AT); Raab, Gottfried, Dipl.-Ing., 4320 Perg (AT); Leitenmayr, Franz, Ing., 4320 Perg (AT)

(56) Entgegenhaltungen:
- EP-A- 1 156 193
- EP-A- 1 219 792
- EP-B- 0 736 672
- WO-A-02/42612
- JP-A- 9 317 421
- US-A1- 2002 174 654

## Beschreibung

Die Erfindung betrifft eine Motorstaubremsvorrichtung einer 4-Takt-Hubkolbenbrennkraftmaschine mit Merkmalen gemäß dem Oberbegriff des Anspruchs 1.

Die Erfindung geht aus von der EP 0736672 B1. Diese offenbart ein Verfahren zur Motorbremsung mit einer 4-Takt-Hubkolbenbrennkraftmaschine, die eine motorinterne, einem Auslassventil zugeordnete Bremsvorrichtung aufweist. Das diesbezügliche Auslassventil ist über einen entweder direkt oder über eine Stößelstange betätigbaren Kipphebel steuerbar. Die Teile der Bremsvorrichtung sind als entweder in den Kipphebel oder in den Bereich der Stöβelstange integriert offenbart. Für einen mehr als zwei-ventiligen Motor wird jedoch kein Lösungsvorschlag angegeben.

Desweiteren ist aus der US 2002/174654 A1 ein Verfahren zum Steuern des Maßes einer Motorbremsung in einem Motor bekannt. Letzterer weist mindestens ein Einlassventil und ein Auslassventil, Ein- und Auslassverteiler, einen Turbolader, der mit den Einlass- und Auslassverteilern verbunden ist, und einen Motorzylinder auf. Das Bremsverfahren besteht aus folgenden Verfahrensschritten: Betätigen des mindestens einen Auslassventils, um einen Bremsvorgang zu erzeugen, Bestimmen eines ersten Motor-Parameters und Erzeugen eines Abgasgegendrucks im Auslassverteiler in Abhängigkeit des Levels des ersten Motorparameters, wobei der erzeugte Abgasgegendruck mit dem Motorzylinder während eines Motorbremsvorgangs kommuniziert, um das Maß der Motorbremsung zu steuern. Es handelt sich dabei um ein Verfahren, bei dem gezielt steuer- und regelungstechnisch abhängig von Betriebsparametern die Motorbremswirkung eingestellt wird. Sowohl das Verfahren als auch die Vorrichtungsmittel zur Durchführung dieses Verfahrens sind äußerst komplex.

Demgegenüber ist die Motorstaubremsvorrichtung gemäß dem eingangs diskutierten Dokument wesentlich einfacher aufgebaut und ohne weitere Hilfsmittel selbststeuernd. Eine Anwendung des hieraus bekannten Motorbremsverfahrens an Mehrventil-Motoren offenbart dieses Dokument jedoch nicht.

Es ist daher Aufgabe der Erfindung, eine Motorstaubremsvorrichtung für eine 4-Takt-Hubkolbenbrennkraftmaschine mit je Zylinder wenigstens einem Einlassventil und zwei Auslassventilen zu schaffen, die es ermöglicht, ein Motorbremsverfahren ähnlich jenem der EP 0736672 B1 darzustellen.

Diese Aufgabe ist erfindungsgemäß mit einer Motorstaubremsvorrichtung gelöst, die die kennzeichnenden Merkmale des Anspruchs 1 aufweist.

Dabei ist es ein wesentliches Kriterium der Erfindung, dass die motorinterne Bremsvorrichtung nicht beiden Auslassventilen je Zylinder zugeordnet ist, was aus Platzgründen schwierig zu realisieren wäre, sondern von vornherein dahingehend konzipiert wurde, dass sie nur in Verbindung mit einem der beiden Auslassventile je Zylinder wirksam wird, das andere Auslassventil dagegen normal bzw. auf herkömmliche Weise betätigbar ist.

Diesem maßgeblichen Merkmal ordnen sich die übrigen Merkmale der Erfindung unter, weil sie auf das Wirksamwerden der motorinternen Bremsvorrichtung an dem nur einen Auslassventil abgestellt sind.

Im einzelnen weist die motorinterne Bremsvorrichtung einen Steuerkolben auf, an dem sich das Auslassventil mit seinem Schaft abstützt. Der Steuerkolben ist in einer Sackbohrung der Ventilbrücke axial beweglich geführt aufgenommen und von einem mit Drucköl versorgten Steuerdruckraum her sowie eventuell durch eine zusätzliche Steuerdruckfeder in Richtung Auslassventil-Schaft gedrückt. Die Druckölzufuhr zum Steuerdruckraum erfolgt über einen mit einem kipphebelinternen Ölzufuhrkanal kommunizierenden ventilbrückeninternen Ölzufuhrkanal, in welch letzteren ein nur in Richtung Steuerdruckraum durchlässiges Rückschlagventil eingebaut ist. Vom Steuerdruckraum geht ein Entlastungskanal ab, der an der Oberseite der Ventilbrücke ausmündet und dessen Austrittsöffnung durch einen gleichzeitig einen Anschlag für die Ventilbrücke bildenden Gegenhalter verschließbar bzw. für Druckentlastung des Steuerdruckraumes nach Abheben der Ventilbrücke freigebbar ist. Des weiteren ist die Vorspannkraft der diesem Auslassventil zugeordneten Schließfeder derart bemessen, dass sich während des Motorbremsens bei in Drosselstellung befindlicher Drosselvorrichtung aufgrund des im aufgestauten Abgas in Verbindung mit den darin wirkenden Druckpulsationen auftretenden Abgasgegendruckes ein Zwischenöffnen des Auslassventils ergibt. In dieses Zwischenöffnen ist während jedes 4-Takt-Motorzyklus mit der motorinternen Bremsvorrichtung steuerungstechnisch automatisch derart eingreifbar, dass das nach Zwischenöffnung anfangs des 2-Taktes zum Schließen neigende Auslassventil durch den öldruckbedingt und eventuell auch steuerdruckfederbeaufschlagt nachrückenden Steuerkolben abgefangen und während des 2. und 3. Taktes am Schließen gehindert sowie bis zu seiner anfangs des 4. Taktes erfolgenden nockenwellengesteuerten Öffnung teilweise offen gehalten wird. Der Abgasgegendruck hat bei in Schließposition befindlicher Drosselvorrichtung sein Maximum, ist aber gegebenenfalls durch gesteuerte und/oder geregelte Öffnung der Drosselvorrichtung erniedrigbar, um eine Reduzierung der Motorbremsleistung und/oder der Temperatur motorinterner Bauteile zwecks Vermeidung von deren Überhitzung zu bewirken. Der Querschnitt der Ölzufuhrkanäle im Kipphebel und der Ventilbrücke sowie der Druck des dem Steuerdruckraum zugeführten Öles sind derart aufeinander abgestimmt, dass während des besagten Zwischenöffnens des Auslassventils der sich aufgrund des nachrückenden Steuerkolbens vergrößernde Steuerdruckraum zumindest nahezu vollständig mit Drucköl füllen kann und daher dann am Ende des Zwischenöffnungshubes ein Halten des Auslassventils in abgefangener Teilöffnungsposition möglich ist.

Ersichtlicherweise ist diese erfindungsgemäße Motorstaubremsvorrichtung mit einigen wenigen, billig herstellbaren Bauteilen realisierbar. Die Motorbremsung erfolgt automatisch selbststeuernd ohne äußeres Einwirken lediglich in Abhängigkeit von Abgasgegendruck im abgesperrten Abgastrakt und erbringt nachweislich eine sehr hohe Motorbremsleistung.

Nachfolgend ist die erfindungsgemäße Lösung anhand der Zeichnung noch näher erläutert. In der Zeichnung zeigen:
- Fig. 1: schematisch eine 4-Takt-Hubkolbenbrennkraftmaschine und deren Abgastrakt mit Drosseleinrichtung sowie einem Prinzipbild einer möglichen Steuerung für letztere,
- Fig. 2: einen Teilschnitt durch eine vier-ventilige 4-Takt-Hubkolbenbrennkraftmaschine im Bereich der Auslassventile und deren Steuerung, mit einem ersten Ausführungsbeispiel der erfindungsgemäßen motorinternen Bremsvorrichtung,
- Fig. 3: die Ventilbrücke und weitere Teile der motorinternen Bremsvorrichtung gemäß Fig. 2 in Einzeldarstellung und im Schnitt,
- Fig. 4: eine Draufsicht auf die Ventilbrücke gemäß Fig. 2 und 3,
- Fig. 5: einen vergrößerten Ausschnitt aus der Darstellung von Fig. 3,
- Fig. 6: ein weiteres Ausführungsbeispiel einer Ventilbrücke und weiterer Teile der motorinternen Bremsvorrichtung in Einzeldarstellung und im Schnitt,
- Fig. 7: eine Draufsicht auf die Ventilbrücke gemäß Fig. 5,
- Fig. 8: einen vergrößerten Ausschnitt aus der Darstellung von Fig. 6, und
- Fig. 9: ein Diagramm, aus dem der Hubverlauf des Auslassventils, dem die erfindungsgemäße motorinterne Bremsvorrichtung zugeordnet ist, während des Bremsbetriebes hervorgeht.

In Fig. 1 ist ausschnittsweise eine 4-Takt-Hubkolbenbrennkraftmaschine gezeigt, die je Zylinder 1 wenigstens ein Einlassventil (nicht dargestellt) und zwei Auslassventile 2, 3 aufweist. Mit 4 ist der Bauraum des Zylinders 1 mit 5 ein im Zylinder 1 arbeitender Kolben, mit 6 ein Zylinderkopf und mit 7 ein Zylinderdeckel bezeichnet. Die Auslasskanäle 8 der Zylinder 1 münden in einen oder mehrere Auslasskrümmer und bilden mit letzterem einen Teil des Abgastraktes 9. In den Abgastrakt 9 ist möglichst motornah eine Drosselvorrichtung 10 eingebaut. Diese kann zum Beispiel durch eine Drosselklappe oder ein Tellerventil oder einen Schieber gebildet sein. In den meisten Fällen wird eine Drosselklappe verwendet. Die Drosselvorrichtung 10 bildet einschließlich ihrer Steuer- und/oder Regelorgane (auf die weiter hinten noch näher eingegangen ist) ein Teil der erfindungsgemäßen Motorstaubremsvorrichtung und dient während Motorbremsvorgängen zur zumindest partiellen Absperrung des Abgastraktes und einer hierdurch stromauf hervorgerufenen Aufstauung des Abgases. Weiterer Teil der Motorstaubremsvorrichtung ist eine motorinterne Bremsvorrichtung 11 erfindungsgemäßer Bauart, auf die ebenfalls weiter hinten näher eingegangen ist. Die Ein- und Auslassventile sind von einer (nicht dargestellten) Nockenwelle her steuerbar. Ist diese obenliegend, wirkt sie direkt auf Kipphebel ein. Ist sie dagegen untenliegend, wirkt sie indirekt über Stößelstangen auf die Kipphebel ein. Fig. 2 zeigt die Version mit untenliegender Nockenwelle im Bereich der Steuerung der beiden Auslassventile eines Zylinders. Die dargestellte, an der Nockenwelle abgestützte Stößelstange 12 wirkt auf einen Kipphebel 13, der am Zylinderkopf 6 in einem Lagerbock 14 auf einer Lagerachse 15 mit Gleitlager 16 drehbar gelagert ist. Der Kipphebel 13 wiederum wirkt über einen einstellbaren und z. B. durch eine Mutter 17 gekonterten Schraubenbolzen 18 mit einer an seinem freien Ende kugelgelenkig angelenkten Stützkalotte 19 auf eine Ventilbrücke 20 ein. Diese Ventilbrücke 20 dient zur Steuerung der beiden achsparallel zueinander angeordneten Auslassventile 2, 3 eines Zylinders 1. Jedes derselben ist mit seinem Schaft 21 bzw. 22 im Zylinderkopf 6 axial beweglich gelagert und durch eine Schließfeder 23 bzw. 24, die sich einenendes an einer Zylinderkopffläche 25 bzw. 26 und andernendes an einem am Auslassventilschaft 21 bzw. 22 befestigten Federteller 27 bzw. 28 abstützt, mit einer bestimmten Vorspannkraft F1 in Schließrichtung beaufschlagt. Jede der beiden Schließfedern 23 bzw. 24 kann dabei entweder durch nur eine Spiralfeder oder zwei zueinander koaxiale Spiralfedern realisiert sein.

Einem erfindungsgemäßen Kriterium entsprechend ist die motorinterne Bremsvorrichtung 11 je Zylinder 1 nur einem (2) der beiden Auslassventile 2, 3 zugeordnet, das andere Auslassventil 3 ist normal bzw. herkömmlich wirksam und betätigt, demzufolge auch in herkömmlicher Weise mit dem oberen Ende seines Schaftes an der Unterseite 29 der Ventilbrücke 20 abgestützt.

Die dem einen Auslassventil 2 zugeordnete motorinterne Bremsvorrichtung 11 besteht erfindungsgemäß aus einem Steuerkolben 30, an dem sich das Auslassventil 2 mit dem oberen Ende seines Schaftes 21 abstützt. Der Steuerkolben 30 ist in einer in der Ventilbrücke 20 gegebenen Sackbohrung 31 leckagearm axial beweglich geführt aufgenommen und von einem mit Drucköl versorgten Steuerdruckraum 33 her sowie eventuell durch eine zusätzliche Steuerdruckfeder 32 in Richtung Auslassventil-Schaft 21 gedrückt. Die Druckölzufuhr zum Steuerdruckraum 33 erfolgt über einen im Kipphebel 13 und dessen Schraubenbolzen 18 mit Abstützkalotte 19 ausgebildeten Ölzufuhrkanal 34 und einen mit diesem kommunizierenden Ölzufuhrkanal 35 in der Ventilbrücke 20. In den ventilbrückeninternen Ölzufuhrkanal 35 ist ein Öl nur in Richtung des Steuerdruckraums 33 durchlässiges Rückschlagventil 36 eingebaut. Die Druckölzufuhr zum Kipphebel 13 erfolgt von außen her entweder über eine Zuleitung in einen Kanal im Kipphebellagerbolzen 15 und Kanäle im Gleitlager 16 oder eine Zuleitung zur Stößelstange 12 sowie einen stößelstangeninternen Kanal, mit dem der kipphebelinterne Ölzufuhrkanal 34 kommuniziert.

Vom Steuerdruckraum 33 zweigt ein Entlastungskanal 37 ab, der an der Oberseite 38 der Ventilbrücke 20 ausmündet und dessen dortige Austrittsöffnung 39 durch einen gleichzeitig einen Anschlag für die Ventilbrücke 20 bildenden Gegenhalter 40 verschließbar bzw. für Druckentlastung des Steuerdruckraumes 33 nach Abheben der Ventilbrücke 20 freigebbar ist.

Unter normalen Betriebsbedingungen des Verbrennungsmotors, also wenn kein Motorbremsen initiiert ist, werden die beiden Auslassventile 2, 3 eines Zylinders 1 über die Ventilbrücke 20 synchron betätigt, das heißt, innerhalb jedes 4-Takt-Zyklus zum Ende des 3. Taktes (Expansionstakt) geöffnet, während des 4. Taktes (Ausschubtakt) offen gehalten und dann zum Beginn des nächsten 1. Taktes (Ansaugtakt) hin wieder geschlossen.

Bei der erfindungsgemäßen Motorstaubremsvorrichtung ist die Vorspannkraft F1 der Schließfeder 23 jenes Auslassventils 2, dem die motorinterne Bremsvorrichtung 11 zugeordnet ist, derart bemessen, dass sich während des Motorbremsens bei in Drosselstellung befindlicher Drosselvorrichtung 10 aufgrund des im aufgestauten Abgas in Verbindung mit den darin wirkenden Druckpulsationen auftretenden Abgasgegendrucks P2 ein Zwischenöffnen des betreffenden Auslassventils 2 einstellt, und zwar - wie aus Fig. 9 ersichtlich - am Ende des 1. Taktes (Ansaugtakt) jedes 4-Takt-Zyklus. In dieses Zwischenöffnen des Auslassventils 2 wird mit der motorinternen Motorbremsvorrichtung 11 erfindungsgemäß steuerungstechnisch automatisch derart eingegriffen, dass das nach Zwischenöffnung anfangs des 2. Taktes (Kompressionstakt) zum Schließen neigende Auslassventil 2 abgefangen und während des 2. und 3. Taktes am Schließen gehindert sowie bis zu seiner anfangs des 4. Taktes erfolgenden nockenwellengesteuerten Öffnung teilweise offen gehalten wird. Auf die exakten Abläufe auch innerhalb der motorinternen Motorbremsvorrichtung 11 ist weiter hinten noch näher eingegangen.

Der Abgasgegendruck P2 erreicht während des Motorbremsens bei in Schließposition befindlicher Drosselvorrichtung 10 sein Maximum. Es kann jedoch durchaus zweckmäßig und sinnvoll sein, den während des Motorbremsens wirksamen Abgasgegendruck P2 durch gesteuerte und/oder geregelte Öffnung der Drosselvorrichtung 10 weg von ihrer Schließstellung zu verkleinern, um eine gezielte Reduzierung der Motorbremsleistung und/oder der Temperatur motorinterner Bauteile zwecks Vermeidung von deren Überhitzung und/oder Verkokung herbeizuführen.

Außerdem sind innerhalb der motorinternen Bremsvorrichtung 11 erfindungsgemäß der Querschnitt der Ölzufuhrkanäle 34, 35 und der darin sowie im Steuerdruckraum 33 wirksame Öldruck derart aufeinander abgestimmt, dass während des besagten Zwischenöffnens des Auslassventils 2 im Motorbremsbetrieb der sich aufgrund des nachrückenden Steuerkolbens 30 volumenmäßig vergrößernde Steuerdruckraum 33 zumindest nahezu vollständig mit Drucköl füllbar ist und solchermaßen dann gegen Ende des Zwischenöffnungshubes ein Halten des Auslassventils 2 in abgefangener Teilöffnungsposition über den vom Steuerdruckraum 33 her ölseitig verblockten Steuerkolben 30 gewährleistet ist.

Nachfolgend ist auf Details und Ausführungsvarianten der erfindungsgemäßen Lösung näher eingegangen.

Der Steuerkolben 30 der motorinternen Bremsvorrichtung 11 weist vorne - zum Auslassventil 2 hin - ein Sackloch 41 auf, mit dem er das obere Ende des Auslassventil-Schaftes 21 kappenartig mit Spiel übergreift und solchermaßen mit dem Auslassventil 2 gekoppelt ist. Der Steuerkolben 30 ist in der ventilbrückeninternen Sackbohrung 31 zwischen zwei Anschlägen hubbegrenzt bewegbar. Dabei ist der obere, die eingefahrene Grundposition definierende Anschlag 42 im Fall des Beispiels gemäß Fig. 3 bis 5 durch eine ringförmige Schulterfläche am Übergang zwischen zwei durchmesserunterschiedlichen Abschnitten der Sackbohrung 31 gegeben, wobei der durchmessergrößere Abschnitt den Steuerkolben 30 aufnimmt und der durchmesserkleinere Abschnitt den Steuerdruckraum 33 bildet und außerdem die Steuerdruckfeder 32 seitlich geführt aufnimmt. Dabei ist die Steuerdruckfeder 32 in diesem Ausführungsbeispiel in einem hinteren Sackloch 44 im Steuerkolben 30 zentriert aufgenommen und dort an dessen Boden 45 abgestützt. Andernendes ist die Steuerdruckfeder 32 am Boden 46 der ventilbrückeninternen Sackbohrung 31 abgestützt. Im Fall des Beispiels gemäß Fig. 6 bis 8 dagegen ist der obere, die eingefahrene Grundposition des Steuerkolbens vorgebende Anschlag 42 durch den Boden 46 der ventilbrückeninternen Sackbohrung gebildet. Am Steuerkolben 30 ist in diesem Fall rückseitig ein koaxialer Zapfen 47 angeordnet, mit dessen hinterer Stirnfläche 48 er am Boden 46 der Sackbohrung 31 zur Anlage kommt. Von dort geht der Entlastungskanal 37 vorzugsweise mittig ab, so dass der Zapfen 47 auch noch die Zusatzfunktion erfüllt, nämlich dass das in jedem 4. Motor-Takt unmittelbar nach Beginn der nockenwellengesteuerten Öffnungshubbewegung der Ventilbrücke 20 und dem damit einhergehenden Abheben derselben vom Gegenhalter 40 eine Druckentlastung des Steuerdruckraumes 33 bewirkende Abspritzen von Drucköl über den Entlastungskanal 37 mengenmäßig begrenzt wird, weil der Entlastungskanal 37 durch den Zapfen 47 des sofort in seine Grundstellung zurückkehrenden Steuerkolbens 30 von innen her wieder verschlossen wird. Dies begrenzt den Ölverlust im Steuerdruckraum 33 und stellt einen darin hoch bleibenden Öldruck sicher. Die Steuerdruckfeder 32 ist in diesem Fall an einer ringförmigen Schulterfläche 49 am Steuerkolben 30 abgestützt und durch dessen koaxialen Zapfen 47 zentriert.

Der untere, die weitest ausgefahrene Position des Steuerkolbens vorgebende Anschlag 43 ist in beiden Ausführungsbeispielen gemäß Fig. 3 bis 5 und Fig. 6 bis 8 gleich und z. B. durch einen Querstift 50 realisiert, der in eine Querbohrung 51 in der Ventilbrücke 20 eingepresst ist, in den lichten Querschnitt des Sackloches 31 seitlich hineinragt und dort in eine äußere Einbuchtung 52 am Steuerkolben 30 eintaucht, deren obere Begrenzungswand als Anschlag 43 den Ausfahrhub des Steuerkolbens 30 im Zusammenwirken mit dem Querstift 50 begrenzt.

Der Gegenhalter 40 für die Ventilbrücke 20 ist durch eine im Zylinderdeckel 7 z. B. durch eine Kontermutter fixierte, hinsichtlich ihrer Anschlagposition einstellbare Stiftschraube 54 gebildet. Der hierdurch austrittsseitig absperrbare oder freigebbare Entlastungskanal 37 ist vorzugsweise durch eine von der Sackbohrung 31 koaxial zur Oberseite 38 der Ventilbrücke 20 führende Drosselbohrung gebildet, deren Durchmesser wesentlich kleiner als der kleinste Querschnitt des Ölzufuhrkanals 35 in der Ventilbrücke ist.

Das Rückschlagventil 36 weist als Steuerorgan eine Kugel 55 auf und der zugehörige Ventilsitz ist durch eine kegelige Übergangsfläche 56 zwischen zwei durchmesserverschiedenen Ölzufuhrkanalabschnitten 57, 58 gebildet, wobei die Kugel 55 im durchmessergrößeren ÖIzufuhrkanal-Abschnitt 58 angeordnet und dort deren Öffnungshub durch einen Anschlag 59 begrenzt ist. Zur Hubbegrenzung der Rückschlagventil-Kugel 55 ist z. B. ein den Ölzufuhrkanal-Abschnitt 58 quer durchsetzender, in eine Querbohrung 60 in der Ventilbrücke eingepresster Anschlagstift vorgesehen.

Der Querschnitt des Ölzufuhrkanals 34 im Kipphebel 13 ist entweder gleich, vorzugsweise jedoch größer als jener des anschließenden Ölzufuhrkanals 35 in der Ventilbrücke 20. Der kleinste Querschnitt des Ölzufuhrkanals 35 ist intern der Ventilbrücke 20 im Bereich des Rückschlagventils 36, dort im Ringspalt um dessen Kugel 55 im Ölzufuhrkanal-Abschnitt 58 gegeben. Generell sollte das Rückschlagventil 36 so nah wie möglich zum Steuerdruckraum 33 hin positioniert sein.

Die wirksame Vorspannkraft F1 der Schließfeder 23 des Auslassventils 2 ist größer als die wirksame Vorspannkraft der ventilbrückeninternen Steuerdruckfeder 32. Der theoretische Hintergrund der erfindungsgemäßen Motorstaubremsvorrichtung ist am Ende der Beschreibung angegeben.

Generell sind die Komponenten der motorinternen Bremsvorrichtung 11 und der Druck des dem Steuerdruckraum 33 zugeführten Öles so ausgelegt, dass das Auslassventil 2 während des Motorbremsens nach seinem abgasgegendruckbewirkten Zwischenöffnen bis in eine Öffnungsposition B (siehe Fig. 9) in einer Position C (siehe Fig. 9) abfangbar und haltbar ist, deren Abstand zur Schließposition des Auslassventils etwa 1/5 bis 1/20 des vollen Auslassventilhubes hₘₐₓ=A→D (siehe Fig. 9) beträgt.

Wenn die Brennkraftmaschine über einen Abgasturbolader verfügt, sollte die Drosselvorrichtung 10 im Abgastrakt 9 nach Möglichkeit strömungsmäßig vor der Turbine des Abgasturboladers angeordnet sein. Generell sollte das Volumen des mittels der Drosselvorrichtung 10 absperrbaren Abschnitts 61 des Abgastraktes 9 so gering wie möglich gewählt, also die Drosselvorrichtung 10 möglichst motornah z. B. am Ausgang eines oder mehrerer zusammengeführter Abgaskrümmer und räumlich vor der Turbine des Abgasturboladers angeordnet sein.

Die Steuerung der Drosselvorrichtung 10 kann wie ebenfalls schematisch aus Fig. 1 ersichtlich realisiert sein. Die Drosselvorrichtung 10 ist dort durch eine Drosselklappe gebildet, die in den Abgastrakt 9 eingebaut und dort mit ihrer Achse 62 dreh- bzw. schwenkbar gelagert ist. Zur Ein- bzw. Verstellung der Drosselklappe 10 dient ein Stellmotor 63. Dieser kann durch einen Elektromotor oder einen hydraulisch oder pneumatisch betätigbaren Stellzylinder realisiert sein. Im dargestellten Beispiel ist der Stellmotor 63 durch einen pneumatisch betätigbaren Stellzylinder realisiert, der über eine an einer Druckluftversorgungseinrichtung 64 angeschlossene Druckluftleitung 65 mit Druckluft versorgbar ist. Dem Stellmotor 63 ist ein Leistungsteil 66 zugeordnet, das im dargestellten Beispiel aus einem elektromagnetischen Absperr-/Durchlassventil 67 und einem elektrischen Schaltorgan 68 für Betätigung des letzteren besteht. Dieses Leistungsteil 66 erhält seine Befehle über eine Steuerleitung 69 von einer elektronischen Steuer- und/oder Regeleinheit 70. Mit 71 ist ein Drucksensor bezeichnet, der den Abgasdruck strömungsmäßig vor der Drosselklappe 10 erfasst. Anstelle des Drucksensors 71 oder auch zusätzlich zu diesem kann ein Temperatursensor 72 vorgesehen sein, der die Abgastemperatur strömungsmäßig vor der Drosselklappe 10 erfasst. Diese Druck- und/oder Temperaturmesssignale, gegebenenfalls auch Drehzahlsignale n_{M} der Brennkraftmaschine und Temperaturmesssignale t_{B} von temperaturmäßig überwachten motorinternen Bauteilen wie Einspritzdüsen, werden über Signalleitungen 73, 74, 75 der Steuer- und/oder Regeleinheit 70 zugeführt und von dieser als Basis für eine Betätigung der Drosselklappe 10 herangezogen. Die Steuer- und/oder Regeleinheit 70 besteht beispielsweise aus einer Ein- und Ausgabeperipherie, einem Mikroprozessor sowie Daten- und Programmspeichern, welche Baugruppen über ein Datenbussystem miteinander verknüpft sind. In den Datenspeichern sind Kennfelder und Betriebsdaten für die Betriebssteuerung der Brennkraftmaschine sowohl im Zugbetrieb als auch Bremsbetrieb abgelegt. Die Steuerund/oder Regeleinheit 70 regelt somit per im Programmspeicher abgespeichertem Programm anhand der Kennfelder und Betriebsdaten den Betrieb der Brennkraftmaschine. Letzteres kann während des Motorbremsbetriebes entweder durch eine Auf-Zu-Einstellung der Drosselklappe 10 oder im Sinne einer feinfühligen Ein- bzw. Verstellung der Drosselklappe 10 geschehen. Die Steuer- und/oder Regeleinheit 70 gibt ihre Befehle über die Leitung 69 an das Schaltorgan 68, das über Schaltleitungen 76, 77 mit dem Absperr-/Durchlassventil 67 verbunden ist. Um während eines Motorbremsbetriebes eine gegenüber der maximal möglichen geringere Bremsleistung zu erzeugen oder einer Überhitzung motorinterner Bauteile entgegenzuwirken bzw. vorzubeugen, kann solchermaßen z. B. in Abhängigkeit von datenmäßig vorgegebenen Zeitintervallen oder von gemessenen Bauteiltemperaturen und/oder sonstigen Vorgaben, z. B. aus dem Betrieb des Fahrzeugs, das den Motor enthält, die Drosselvorrichtung 10 entsprechend ein- bzw. verstellt werden. Diese Regelung der Bremsleistung kann im Falle einer Brennkraftmaschine, die in ein Kraftfahrzeug, insbesondere Nutzfahrzeug wie Lastkraftwagen oder Omnibus, eingebaut ist, in eine elektronisch geregelte Bremsstrategie eingebunden sein, die den Einsatz aller im Fahrzeug verfügbaren Bremsen (Betriebsbremsen, Retarder, Motorbremse) optimal koordiniert.

Nachstehend ist auf das Zusammenwirken der Teile der erfindungsgemäßen Motorstaubremsvorrichtung während eines Motorbremsbetriebes näher eingegangen.

Wenn ein Motorbremsvorgang initiiert ist, wird die Drosselvorrichtung 10 durch Befehle der Steuer- und/oder Regeleinheit 70 in eine Schließposition gebracht, so dass sich stromauf der Drosselvorrichtung 10 ein Druckanstieg mit entsprechendem Abgasgegendruck ergibt. Die beim Ausschieben von Abgas benachbarter Zylinder 1 entstehenden Druckwellen überlagern sich dabei dem stationären Abgasgegendruck und bewirken infolge der positiven Druckdifferenz ein Zwischenöffnen jedes einer motorinternen Bremsvorrichtung 11 zugeordneten Auslassventils 2 - siehe Phase A1 im Diagramm von Fig. 9 -, die sich am Ende des 1. Taktes (Ansaugtakt) einstellt. In dieses unabhängig von der Nockenwellensteuerung erfolgende Auslassventil-Zwischenöffnen wird während des Bremsbetriebes erfindungsgemäß steuerungstechnisch automatisch eingegriffen. Dabei wird das nach Zwischenöffnung unter der Einwirkung seiner Schließfeder 23 wieder zum Schließen neigende Auslassventil 2 zwangsweise durch die zugeordnete motorinterne Bremsvorrichtung 11 abgefangen und dann mittels dieser über den gesamten Kompressionstakt sowie Expansionstakt in teilgeöffneter Abfangposition gehalten - siehe Phase A2 im Diagramm gemäß Fig. 9. Dabei laufen in der motorinternen Bremsvorrichtung folgende Vorgänge ab.

Am Anfang des 1. Taktes (Ansaugtakt) befindet sich das Auslassventil 2 in Schließstellung A. Der Steuerkolben 30 der motorinternen Bremsvorrichtung 11 ist in seiner Sackbohrung 31 auf Anschlag gesetzt und wirkt als mechanischer Puffer, wobei er durch das geschlossene Auslassventil 2 in diese eingefahrene Position gedrückt ist.

Gegen Ende des 1. Taktes erfolgt dann das abgasgegendruckbewirkte Zwischenöffnen des Auslassventils 2 mit einem Ventilhub A→B, der am Ende der Phase A1 (siehe Diagramm Fig. 9) erreicht wird. Der Öffnungsbewegung des zwischenöffnenden Auslassventils 2 folgend wird der Steuerkolben 30 durch den Öldruck im Steuerdruckraum 33 und die Kraft der eventuell vorhandenen Steuerdruckfeder 32 nachgeführt und in seine anschlagbedingt äußerste Abfangposition ausgefahren. Einher geht mit diesem Ausfahren des Steuerkolbens 30 eine volumenmäßige Vergrößerung des Steuerdruckraumes 33 und dessen sofortiges Auffüllen mit Drucköl über die Ölzufuhrkanäle 34, 35, wobei nach vollständiger Auffüllung des Steuerdruckraumes 33 - wegen des sperrenden Rückschlagventils 36 und des durch den Gegenhalter 40 abgesperrten Entlastungskanals 37 - der Steuerkolben 30 in seiner ausgefahrenen Abfangstellung hydraulisch in der Ventilbrücke 20 verblockt ist. Beim Zwischenöffnen eilt das Auslassventil 2 dem Hub des Steuerkolbens 30 mit größerem Hub voraus. Beim Übergang von Phase A1 nach Phase A2 (siehe Diagramm Fig. 9) bewegt sich das Auslassventil 2 wieder in Schließrichtung, wird dann aber schon nach kurzem Rückweg B→C zu Beginn des 2. Taktes (Kompressionstakt) durch den hydraulisch in der Ventilbrücke verblockten Steuerkolben 30 abgefangen. Diese Abfangposition bleibt während der gesamten Phase A2, also über den gesamten restlichen 2. Takt (Kompressionstakt) und folgenden 3. Takt (Expansionstakt) erhalten.

Erst dann, wenn am Ende des 3. Taktes (Expansionstakt) die nockenwellenseitige Steuerung des Auslassventils 2 über den zugehörigen Steuernocken an der Nockenwelle, gegebenenfalls die Stößelstange 12, den Kipphebel 13 und die Ventilbrücke 20 wieder wirksam wird, erfolgt eine Aufhebung dieser vorherigen hydraulischen Verblockung des Steuerkolbens 30, denn sobald die Ventilbrücke 20 in Richtung "Auslassventil öffnen" bewegt wird, hebt sie vom Gegenhalter 40 ab. Dadurch wird der Entlastungskanal 37 freigegeben und Drucköl kann durch diesen nun aus dem hydraulisch nicht mehr verblockten Steuerdruckraum 33 in den Bereich des Zylinderdeckels 7 ausströmen, was auch durch den unter Einwirkung des durch seine Schließfeder 23 in Schließrichtung bewegten Auslassventils 2 in Richtung seiner eingefahrenen Grundstellung gedrückten Steuerkolben 30 unterstützt wird.

Sobald der Steuerkolben 30 wieder voll in die ventilbrückeninterne Sackbohrung 31 auf Anschlag eingedrückt ist, wirkt er wieder nur als rein mechanischer Puffer an der Ventilbrücke 20, über die in Phase A3 (siehe Diagramm Fig. 9) während des 4. Taktes (Ausschubtakt) beim Motorbremsen das Öffnen des Auslassventils 2 dann - synchron zum zweiten Auslassventil 3 - bis zum vollen Auslassventilhub D, dessen bzw. deren Halten und Wieder-Schließen gesteuert durch den entsprechenden Nocken an der Nockenwelle und über den Kipphebel 13 erfolgt. Am Ende des 4. Taktes (Ausschubtakt) nimmt die Ventilbrücke 20 während des Motorbremsens wieder ihre in Fig. 1 und 2 gezeigte Position ein, aus der heraus der nächste in gleicher Weise wie vorher beschrieben ablaufende Bremszyklus abläuft.

Nachfolgend noch einige Angaben zum theoretischen Hintergrund der erfindungsgemäßen Motorstaubremsvorrichtung:

Wie bereits erwähnt, wird das Zwischenöffnen eines Auslassventils 2 während einer Motorbremsphase durch Ausschiebedruckwellen benachbarter Zylinder 1 hervorgerufen, die in den Abgastrakt 9 münden. Zur Berechnung des Bewegungsablaufes des Auslassventils 2 während des Zwischenöffnens wird folgende Bewegungsgleichung angeschrieben:$mv \cdot {y}^{¨} + d \cdot {y}^{ʹ} + \left(c+f\right) \cdot y + F ⁢ 1 - Fk - Ava \cdot pa + Avz \cdot pz = 0$

Dabei bedeuten bezogen auf das betrachtete Auslassventil 2:
- mv =: reduzierte Ventilmasse (Masse, die am Zwischenöffnen beteiligt ist)
- ÿ =: Ventilbeschleunigung
- d =: geschwindigkeitsproportionale Dämpfung des Auslassventils 2
- y =: Ventilgeschwindigkeit
- c =: Federrate der Schließfeder 23
- f =: Federrate der optionalen Steuerdruckfeder 32
- y =: Ventilhub
- F1 =: Vorspannkraft der Schließfeder 23
- Fk =: am Steuerkolben 30 wirksame Vorspannkraft (Öldruck + evt. Steuerdruckfeder 32)
- Ava =: Auspuffseitige Ventilfläche
- pa =: Druck im Abgastrakt 61
- Avz =: Zylinderseitige Ventilfläche
- pz =: Druck im Zylinder 1
- pl =: Druck im Ansaugrohr (Ladedruck)

Daraus errechnet sich die Vorspannkraft F1 der Schließfeder 23 des Auslassventils 2 und der Steuerdruckfeder 32 wie folgt:$Ava \cdot pa - Avz \cdot pz - mv \cdot {y}^{¨} - d \cdot {y}^{ʹ} - \left(c+f\right) \cdot y = F ⁢ 1 - Fk$

Die Vorspannkraft F1 der Schließfeder 23 des Auslassventils 2 ist im Rahmen des zulässigen Auslegungsbereiches, der sich aus der Ventiltriebdynamik-Berechnung ergibt, für das Funktionieren der Motorstaubremsvorrichtung so auszulegen, dass das Auslassventil 2 basierend auf dem bei geschlossener Drosseleinrichtung 10 im aufgestauten Abgas gegebenen Abgasgegendruck sicher zwischenöffnet. F1 sollte aber auch nicht zu niedrig sein, da sonst der Luftdurchsatz und der Abgasgegendruck absinken, wodurch die Innenkühlung der Brennkraftmaschine im Bremsbetrieb und auch die Bremsleistung geringer würden.

Da am Beginn der Zwischenöffnung das Auslassventils 2 der Ventilhub y und damit auch ẏ und ÿ gleich 0 sind, reduziert sich die Gleichung zu diesem Zeitpunkt auf:$Ava \cdot pa - Avz \cdot pz = F ⁢ 1 - Fk$

Nachdem näherungsweise angenommen werden kann, dass die zylinderseitige Ventilfläche des Auslassventils 2 etwa der Kreisfläche mit dem theoretischen Ventilsitzdurchmesser (Avm) entspricht und bei üblichen Auslassventilen der Schaftquerschnitt ca. 4 % von Avm beträgt, so kann die Gleichung folgendermaßen angenähert werden:$Avm \cdot \left(pa\cdot 0,96-pz\right) = F ⁢ 1 - Fk$

Da das abgasgegendruckbedingte Zwischenöffnen des Auslassventils 2 am Ende des Ansaugtaktes erfolgt, kann für pz der Ladedruck (im Bremsbetrieb üblicherweise gleich dem Atmosphärendruck) eingesetzt werden.

Mit pa als gewünschtem Abgasgegendruck im unteren Drehzahlbereich und einem Faktor K für die dynamische Drucküberhöhung (das Auslassventil 2 soll nur durch von benachbarten Zylindern erzeugten Druckwellen aufgedrückt werden) wird die Vorspannkraft F1 der Schließfeder 23 des Auslassventils 2 daher wie folgt ausgelegt:$F ⁢ 1 = Avm \cdot \left(K\cdot pa\cdot 0,96-pl\right) + Fk$ **wobei K = 1,2 ± 0,2**

Mit der erfindungsgemäßen Motorstaubremsvorrichtung lässt sich somit mit vergleichsweise billigen und einfach zu realisierenden Mitteln auch bei einer Brennkraftmaschine, die je Zylinder zwei Auslassventile aufweist, im Motorbremsbetrieb eine sehr hohe Motorbremsleistung erzielen.

### Bezugszeichenliste

- 1: Zylinder
- 2: Auslassventil
- 3: Auslassventil
- 4: Brennraum von 1
- 5: Kolben von 1
- 6: Zylinderkopf
- 7: Zylinderdeckel
- 8: Auslasskanäle
- 9: Abgastrakt
- 10: Drosselvorrichtung
- 11: motorinterne Bremsvorrichtung
- 12: Stößelstange
- 13: Kipphebel
- 14: Lagerbock
- 15: Lagerachse
- 16: Gleitlager auf 15
- 17: Mutter an 18
- 18: Schraubenbolzen an 13
- 19: Stützkalotte an 18
- 20: Ventilbrücke
- 21: Schaft von 2
- 22: Schaft von 3
- 23: Schließfeder von 2
- 24: Schließfeder von 3
- 25: Zylinderkopffläche für 23
- 26: Zylinderkopffläche für 24
- 27: Federteller an 2
- 28: Federteller an 3
- 29: Unterseite von 20 für 3
- 30: Steuerkolben von 11
- 31: Sackbohrung für 30 in 20
- 32: Steuerdruckfeder
- 33: Steuerdruckraum
- 34: Ölzufuhrkanal in 13
- 35: Ölzufuhrkanal in 20
- 36: Rückschlagventil
- 37: Entlastungskanal
- 38: Oberseite von 20
- 39: Austrittsöffnung von 37
- 40: Gegenhalter
- 41: Sackloch
- 42: Anschlag oben, eingefahrener Steuerkolben
- 43: Anschlag unten, ausgefahrener Steuerkolben
- 44: Sackloch in 30 (Fig. 3 bis 5)
- 45: Boden von 44 (Fig. 3 bis 5)
- 46: Boden von 31
- 47: Zapfen an 30 (Fig. 6 bis 8)
- 48: hintere Stirnfläche an 47 (Fig. 6 bis 8)
- 49: Schulterfläche an 30
- 50: Querstift
- 51: Querbohrung in 20 für 50
- 52: Einbuchtung an 30
- 53: Kontermutter von 40
- 54: Stiftschraube
- 55: Kugel von 36
- 56: keglige Übergangsfläche
- 57: Abschnitt von 35
- 58: Abschnitt von 35
- 59: Anschlag in 58
- 60: Querbohrung
- 61: absperrbarer Abschnitt von 9
- 62: Achse von 10
- 63: Stellmotor
- 64: Druckluftversorgungseinrichtung
- 65: Druckluftleitung
- 66: Leitungsteil
- 67: Absperr-/Durchlassventil
- 68: Schaltorgan
- 69: Steuerleitung
- 70: Steuer- und/oder Regeleinheit
- 71: Drucksensor
- 72: Temperatursensor
- 73: Signalleitungen
- 74: Signalleitungen
- 75: Signalleitungen
- 76: Schaltleitung
- 77: Schaltleitung

## Patentansprüche

1. Motorstaubremsvorrichtung einer 4-Takt-Hubkolbenbrennkraftmaschine, die je Zylinder (1) wenigstens ein Einlassventil und wenigstens ein an einem Abgastrakt (9) angeschlossenes, durch eine Schließfeder (23, 24) in Schließrichtung beaufschlagtes Auslassventil (2) aufweist, das mittelbar von einer Nockenwelle her betätigbar ist, wobei in den Abgastrakt (9) eine zur Motorbremsung derart betätigbare Drosselvorrichtung (10) eingebaut ist, dass sich stromauf derselben im aufgestauten Abgas ein Abgasgegendruck aufbaut, der für eine Motorbremsung motorintern in Verbindung mit einer speziellen Bremsvorrichtung (11) wirksam wird, die einen Steuerkolben (30) aufweist, an dem sich der Schaft (21) des Auslassventils (2) abstützt und der in einer Sacklochbohrung eines Ventiltriebteils axial beweglich geführt aufgenommen sowie von einem mit Drucköl versorgten Steuerdruckraum (33) her und eventuell durch eine zusätzliche Steuerdruckfeder (32) in Richtung Auslassventil (2) gedrückt ist, welcher Steuerdruckraum (33) an eine Druckölzufuhr angeschlossen und taktweise entlastbar ist, wobei außerdem die Vorspannskraft der dem Auslassventil (2) zugeordneten Schließfeder (23) derart bemessen ist, dass sich während des Motorbremsens bei in Drosselstellung befindlicher Drosselvorrichtung (10) aufgrund des im aufgestauten Abgas in Verbindung mit den darin wirkenden Druckpulsationen auftretenden Abgasgegendruckes ein Zwischenöffnen des Auslassventils (2) ergibt, in welches Zwischenöffnen während jedes 4-Takt-Motorzyklus' mit der motorinternen Bremsvorrichtung (11) steuerungstechnisch automatisch derart eingreifbar ist, dass das nach Zwischenöffnung anfangs des 2. Taktes zum Schließen neigende Auslassventil (2) durch den öldruckbeaufschlagt nachrückenden Steuerkolben (30) abgefangen und während des 2. und 3. Taktes am Schließen gehindert sowie bis zu seiner anfangs des 4. Taktes erfolgenden nockenwellen-gesteuerten Öffnung teilweise offen gehalten wird, **dadurch gekennzeichnet, dass** je Zylinder (1) zwei am Abgastrakt (9) angeschlossene Auslassventile (2, 3) vorgesehen sind, die über eine Ventilbrücke (20) und einen auf letztere einwirkenden, entweder direkt oder indirekt über eine Stößelstange (12) von einer Nockenwelle her steuerbaren Kipphebel (13) betätigbar sind, wobei die motorinterne Bremsvorrichtung (11) je Zylinder (1) nur einem (2) der beiden Auslassventile (2, 3) zugeordnet, das andere Auslassventil (3) dagegen herkömmlich wirksam ist, dass der Steuerkolben (30) der motorinternen Bremsvorrichtung (11), an dem sich der Schaft (21) des Auslassventils (2) abstützt, in einer Sackbohrung (31) der Ventilbrücke (20) axial beweglich geführt aufgenommen und darin von einem mit Drucköl versorgten Steuerdruckraum (33) sowie der gegebenenfalls vorgesehenen zusätzlichen Steuerdruckfeder (32) her in Richtung des Schaftes (21) des Auslassventils (2) gedrückt ist, dass die Druckölzufuhr zum Steuerdruckraum (33) über einen mit einem kipphebelinternen Kanal (34) kommunizierenden, intern der Ventilbrücke (20) ausgebildeten Kanal (35) erfolgt, in welch letzteren (35) ein nur in Richtung Steuerdruckraum (33) durchlässiges Rückschlagventil (36) eingebaut ist, dass vom Steuerdruckraum (33) ein Entlastungskanal (37) abgeht, der an der Oberseite (38) der Ventilbrücke (20) ausmündet und dessen Austrittsöffnung (39) durch einen gleichzeitig einem Anschlag für die Ventilbrücke (20) bildenden Gegenhalter (40) verschließbar bzw. für Druckentlastung des Steuerdruckraumes (33) nach Abheben der Ventilbrücke (20) freigebbar ist, dass der Querschnitt der Ölzufuhrkanäle (34, 35) und der Druck des dem Steuer-druckraum (33) zugeführten Öles derart aufeinander abgestimmt sind, dass während eines Zwischenöffnens des Auslassventils (2) der sich aufgrund des nachdrückenden Steuerkolbens (30) volumenmäßig vergrößernde Steuerdruckraum (33) zumindest nahezu vollständig mit Drucköl füllbar und solchermaßen dann gegen Ende des Zwischen-öffnungshubes ein Halten des Auslassventils (2) in abgefangener Teilöffnungsposition gewährleistet ist, und dass der bei in Schließposition befindlicher Drosselvorrichtung (10) sein Maximum habende Abgasgegendruck P2 erforderlichenfalls durch gesteuerte und/oder geregelte Öffnung der Drosselvorrichtung (10) erniedrigbar ist, um eine Reduzierung der Motorbremsleistung und/oder der Temperatur motorinterner Bauteile zu bewirken.

2. Motorstaubremsvorrichtung nach Anspruch 1, **dadurch gekennzeichnet, dass** der Steuerkolben (30) der motorinternen Bremsvorrichtung (11) in der ventilbrücken-internen Sackbohrung (31) leckagearm zwischen zwei Anschlägen (42, 43) hubbegrenzt beweglich ist.

3. Motorstaubremsvorrichtung nach Anspruch 2, **dadurch gekennzeichnet, dass** der obere, die eingefahrene Grundposition für den Steuerkolben (30) vorgebende Anschlag (42) durch eine Schulterfläche am Übergang zwischen zwei durchmesserverschiedenen Abschnitten der Sackbohrung (31) gebildet ist, wobei der durchmessergrößere Abschnitt den Steuerkolben (30) aufnimmt und der durchmesserkleinere Abschnitt den Steuerdruckraum (33) bildet sowie die Steuerdruckfeder (32) aufnimmt.

4. Motorstaubremsvorrichtung nach Anspruch 2, **dadurch gekennzeichnet, dass** der obere, die eingefahrene Grundposition des Steuerkolbens (30) vorgebende Anschlag (42) durch den Boden (46) der Sackbohrung (31) in der Ventilbrücke (20) gebildet ist, die den Steuerdruckraum (33) vorgibt und die Steuerdruckfeder (32) aufnimmt, wobei am Steuerkolben (30) rückseitig ein zentraler Zapfen (47) angeordnet ist, mit dessen hinterer Stirnfläche (48) der Steuerkolben (30) am Boden (46) der Sackbohrung (31) zur Anlage kommt, von dem auch die Entlastungsbohrung (37) abgeht, so dass der Zapfen (47) auch noch jene Zusatzfunktion erfüllt, nämlich dass das in jedem 4. Motor-Takt unmittelbar nach Beginn der nockenwellengesteuerten Öffnungshubbewegung der Ventilbrücke (20) und dem damit einhergehenden Abheben derselben vom Gegenhalter (40) eine Druckentlastung des Steuerdruckraumes (33) erfolgende Abspritzen von Drucköl über den Entlastungskanal (37) mengenmäßig begrenzt wird, weil der Entlastungskanal (37) durch den Zapfen (47) des sofort in seine Grundstellung zurückkehrenden Steuerkolbens (30) wieder verschlossen wird, wodurch der Ölverlust im Steuerdruckraum (33) begrenzbar und ein darin hoch bleibender Öldruck sicherstellbar ist.

5. Motorstaubremsvorrichtung nach Anspruch 2, **dadurch gekennzeichnet, dass** der untere, die weitest ausgefahrene Position vorgebende Anschlag (43) des Steuerkolbens (30) durch einen Querstift (50) realisiert ist, der in eine Querbohrung (51) in der Ventilbrücke (20) eingepresst ist, ferner in den lichten Querschnitt der Sackbohrung (31) seitlich hineinragt und so in eine äußere Einbuchtung (52) am Steuerkolben (30) eingreift, deren obere Begrenzungswand als Anschlag (43) den Ausfahrhub des Steuerkolbens (30) begrenzt.

6. Motorstaubremsvorrichtung nach Anspruch 1, **dadurch gekennzeichnet, dass** der Steuerkolben (30) vorne ein Sackloch (41) aufweist, mit dem er das obere Ende des Schaftes (21) des zugehörigen Auslassventils (2) kappenartig mit Spiel übergreift.

7. Motorstaubremsvorrichtung nach Anspruch 1, **dadurch gekennzeichnet, dass** die Steuerdruckfeder (32) einenendes am Steuerkolben (30), dort am Boden (45) eines hinteren Sackloches (44) und anderenendes am Boden (46) der den Steuerkolben (30) aufnehmenden Sackbohrung (31) abgestützt ist.

8. Motorstaubremsvorrichtung nach Anspruch 4, **dadurch gekennzeichnet, dass** die Steuerdruckfeder (32) durch den zentralen Zapfen (47) am Steuerkolben (30) zentriert und an einer ringförmigen Schulterfläche (49) am Steuerkolben (30), andererseits am Boden (46) der den Steuerkolben (30) aufnehmenden Sackbohrung (31) abgestützt ist.

9. Motorstaubremsvorrichtung nach Anspruch 1, **dadurch gekennzeichnet, dass** der Gegenhalter (40) für die Ventilbrücke (20) durch eine im Zylinderdeckel (7) z. B. durch eine Kontermutter (53) fixierte, hinsichtlich ihrer Anschlagposition einstellbare Stiftschraube (54) gebildet ist.

10. Motorstaubremsvorrichtung nach Anspruch 1, **dadurch gekennzeichnet, dass** der Querschnitt des Ölzufuhr-Kanals (34) im Kipphebel (13) gleich oder größer ist als jener des anschließenden Ölzufuhr-Kanals (35) in der Ventilbrücke (20).

11. Motorstaubremsvorrichtung nach Anspruch 1, **dadurch gekennzeichnet, dass** das Rückschlagventil (36) als Steuerorgan eine Kugel (55) aufweist und der zugehörige Ventilsitz durch eine keglige Übergangsfläche (56) zwischen zwei durchmesserverschiedenen Ölzufuhrkanal-Abschnitten (57, 58) gebildet ist, wobei die Kugel (55) im durchmessergrößeren Ölzufuhrkanal-Abschnitt (58) angeordnet und dort deren Öffnungshub durch einen Anschlag (59) begrenzt ist.

12. Motorstaubremsvorrichtung nach Anspruch 17, **dadurch gekennzeichnet, dass** der den Öffnungshub der Rückschlagventil-Kugel (55) begrenzende Anschlag (59) durch einen den Ölzufuhrkanal-Abschnitt (58) quer durchsetzenden, in eine Querbohrung (60) in der Ventilbrücke (20) eingepressten Anschlagstift gebildet ist.

13. Motorstaubremsvorrichtung nach den Ansprüchen 10 und 11, **dadurch gekennzeichnet, dass** der kleinste Querschnitt des Ölzufuhrkanals (35) intern der Ventilbrücke (20) im Bereich des Rückschlagventils (36), dort im Bereich des Ringspalts um dessen Kugel (55) im Ölzufuhrkanal-Abschnitt (58) gegeben ist.

14. Motorstaubremsvorrichtung nach Anspruch 1, **dadurch gekennzeichnet, dass** der Enttastungskanal (37) durch eine vom Boden (46) der Sackbohrung (31) koaxial zur Oberseite (38) der Ventilbrücke (20) führende Drosselbohrung gebildet ist, deren Durchmesser wesentlich kleiner als der kleinste Querschnitt des Ölzufuhrkanals (35) in der Ventilbrücke (20) ist.

15. Motorstaubremsvorrichtung nach Anspruch 1, **dadurch gekennzeichnet, dass** die wirksame Vorspannkraft F1 der Ventilfeder (23) des Auslassventils (2) höher ist als die wirksame Vorspannkraft der über den Steuerkolben (30) auf letzteres einwirkenden Steuerdruckfeder (32).

16. Motorstaubremsvorrichtung nach Anspruch 1, **dadurch gekennzeichnet, dass** die Komponenten der motorinternen Bremsvorrichtung (11) und der Öldruck des dem Steuerdruckraum (33) zugeführten Drucköles so ausgelegt sind, dass das Auslassventil (2) während des Motorbremsens nach seinem abgasgegendruckbewirkten Zwischenöffnen in einer Position C abfangbar und haltbar ist, deren Abstand zur Schließposition des Auslassventils (2) etwa 1/5 bis 1/20 des vollen Auslassventil-Öffnungshubes (A → D) beträgt.

17. Motorstaubremsvorrichtung nach Anspruch 1, **dadurch gekennzeichnet, dass** die Drosselvorrichtung (10) im Abgastrakt (9) der Brennkraftmaschine räumlich vor der Turbine eines Abgasturboladers angeordnet ist.

18. Motorstaubremsvorrichtung nach Anspruch 1 oder 17, **dadurch gekennzeichnet, dass** das Volumen des mittels der Drosseivorrichtung (10) absperrbaren Abschnitts (61) des Abgastraktes (9) so gering wie möglich gewählt, also die Drosselvorrichtung (10) möglichst motornah am Ausgang eines oder mehrerer zusammengeführter Abgaskrümmer und räumlich vor der Turbine eines Abgasturboladers angeordnet ist.

19. Motorstaubremsvorrichtung nach Anspruch 1, **dadurch gekennzeichnet, dass** die Steuerung der Drosselvorrichtung (10) - um während des Motorbremsbetriebes eine gegenüber der maximal möglichen geringere Bremsleistung zu erzeugen und/oder einer Überhitzung motorinterner Bauteile entgegenzuwirken - in Abhängigkeit von vorgegebenen Zeitintervallen oder von gemessenen Bauteiltemperaturen und/oder aufgrund von Vorgaben aus dem Betrieb eines Fahrzeugs, das den Motor enthält, erfolgt und im Falle eines Fahrzeugmotors in eine elektronisch geregelte Bremsstrategie eingebunden sein kann, die den Einsatz aller Bremsen des Fahrzeugs optimal koordiniert.

## Claims

1. Exhaust braking device for a 4-stroke internal piston combustion engine that, for each cylinder (1) has at least one intake valve and at least one exhaust valve (2), which exhaust valve is connected to an exhaust train (9) and impinged upon in the closing direction by a closing spring (23, 24) and can be indirectly activated by a camshaft, with a throttle device (10) being installed in the exhaust train (9) and able to be activated for engine braking in such a way that upstream of the throttle device, in the pent-up exhaust gas, exhaust gas backpressure builds up that becomes effective for engine braking inside the engine in conjunction with a special braking device (11) that has a control piston (30) on which the shaft (21) of the exhaust valve (2) is supported and that is taken up and guided in an axially movable manner in a blind drilled hole of a valve train section as well as being pressed in the direction of the exhaust valve (2) from a control pressure chamber (33) and supplied with pressure oil possibly by means of an additional control pressure spring (32), which control pressure chamber (33) is connected to a pressure oil supply and can be cyclically discharged, with the preload force of the closing springs (23) assigned to the exhaust valve (2) additionally being measured in such a way that, during engine braking when the throttle device (10) is in the throttle position, as a result of the exhaust gas backpressure arising in the pent-up exhaust gas in connection with the pressure pulsations acting therein, interim opening of the exhaust valve (2) is attained, into which interim opening it is possible to automatically intervene in terms of control during each 4-stroke engine cycle with the in-engine braking device (11) in such a way that the exhaust valve (2) that inclines to close after the interim opening at the beginning of the 2^{nd} stroke is intercepted by the control piston (30) that is moving up due to impingement by the oil pressure, and said exhaust valve is prevented from closing during the 2^{nd} and 3^{rd} stroke as well as being kept partially open until its camshaft-controlled opening that takes place at the beginning of the 4^{th} stroke, **characterised in that**, for each cylinder (1), two exhaust valves (2, 3) connected to the exhaust train (9) are provided that can be activated either directly or indirectly via a valve bridge (20) and a rocker arm (13) that acts on the valve bridge and can be controlled either directly or indirectly via a push rod (12) from a camshaft, with the in-engine braking device (11) for each cylinder (1) being assigned to only one (2) of the two exhaust valves (2, 3), whereas the other exhaust valve (3) acts conventionally, **in that** the control piston (30) of the in-engine braking device (11) on which the shaft (21) of the exhaust valve (2) is supported is taken up and guided in an axially movable manner in a blind drilled hole (31) of the valve bridge (20) and pressed therein from a control pressure chamber (33) supplied with pressure oil as well as the possibly provided additional control pressure spring (32) in the direction of the shaft (21) of the exhaust valve (2), **in that** the pressure oil is supplied to the control pressure chamber (33) via a channel (35) that communicates with a rocker arm-internal channel (34) and is formed inside the valve bridge (20), into which channel (35) a check valve (36) that is only permeable in the direction of the control pressure chamber (33) is installed, **in that** a discharge channel (37) branches off from the control pressure chamber (33), which discharge channel opens out at the top (38) of the valve bridge (20) and its outlet opening (39) can be closed by a brace (40) that simultaneously forms a stop for the valve bridge (20) and can be uncovered for pressure release of the control pressure chamber (33) after the valve bridge (20) is lifted, **in that** the cross-section of the oil supply channels (34, 35) and the pressure of the oil supplied to the control pressure chamber (33) are coordinated with each other in such a way that, during interim opening of the exhaust valve (2), the control pressure chamber (33) that is enlarged in terms of volume due to the re-pressing control piston (30) can be almost completely filled with pressure oil and so the exhaust valve (2) is sure to be kept in an intercepted partially open position around the end of the interim opening stroke, and **in that** the exhaust gas backpressure P2 that reaches its maximum when the throttle device (10) is in the closed position can be lowered if necessary by means of controlled and/or regulated opening of the throttle device (10) in order to effect a reduction of the exhaust brake power and/or the temperature of in-engine components.

2. Exhaust braking device according to claim 1, **characterised in that** the control piston (30) of the in-engine braking device (11) is movable with lift limitation in the valve bridge-internal blind drilled hole (31) with low leakage between two stops (42, 43).

3. Exhaust braking device according to claim 2, **characterised in that** the upper stop (42) that defines the retracted basic position of the control piston (30) is formed by a shoulder area at the transition point between two sections of different diameter of the blind drilled hole (31), with the section with the larger diameter taking up the control piston (30) and the section with the smaller diameter forming the control pressure chamber (33) and taking up the control pressure spring (32).

4. Exhaust braking device according to claim 2, **characterised in that** the upper stop (42) that defines the retracted basic position of the control piston (30) is formed by the base (46) of the blind drilled hole (31) in the valve bridge (20) that defines the control pressure chamber (33) and takes up the control pressure spring (32), with a central journal (47) being arranged on the back of the control piston (30), with the rear face (48) of which journal the control piston (30) rests on the base (46) of the blind drilled hole (31), from which the discharge hole (37) also branches off, with the result that the journal (47) also fulfils that additional function, namely that the ejection of pressure oil via the discharge channel (37) that follows a pressure release of the control pressure chamber (33) in every 4^{th} engine stroke immediately after the start of the camshaft-controlled opening stroke movement of the valve bridge (20) and the associated lifting thereof by the brace (40) is limited in terms of quantity because the discharge channel (37) is closed again by the journal (47) of the control piston (30) that immediately returns to its basic position, as a result of which the oil loss in the control pressure chamber (33) can be limited and it can be ensured that the oil pressure therein remains high.

5. Exhaust braking device according to claim 2, **characterised in that** the lower stop (43) of the control piston (30) that defines the furthest extended position is realised by a transversal pin (50) that is pressed into a transversal drilled hole (51) in the valve bridge (20), also projects laterally into the narrow cross-section of the blind drilled hole (31) and thus engages with an outer recess (52) on the control piston (30), the upper limiting wall of which limits the thrusting stroke of the control piston (30) as a stop (43).

6. Exhaust braking device according to claim 1, **characterised in that** the control piston (30) has a blind hole (41) at the front with which it overlaps the upper end of the shaft (21) of the associated exhaust valve (2) in the form of a cap with play.

7. Exhaust braking device according to claim 1, **characterised in that** the control pressure spring (32) is supported at one end on the control piston (30) on the base (45) of a rear blind hole (44) and at the other end on the base (46) of the blind drilled hole (31) that takes up the control piston (30).

8. Exhaust braking device according to claim 4, **characterised in that** the control pressure spring (32) is centred by the central journal (47) on the control piston (30) and is supported on a ring-shaped shoulder area (49) on the control piston (30), and supported on the other side on the base (46) of the blind drilled hole (31) that takes up the control piston (30).

9. Exhaust braking device according to claim 1, **characterised in that** the brace (40) for the valve bridge (20) is formed by a stud bolt (54) that is fixed in the cylinder cover (7) e.g. by a lock nut (53), and adjustable in terms of its stop position.

10. Exhaust braking device according to claim 1, **characterised in that** the cross-section of the oil supply channel (34) in the rocker arm (13) is equal to or greater than that of the connecting oil supply channel (35) in the valve bridge (20).

11. Exhaust braking device according to claim 1, **characterised in that** the check valve (36) has a ball (55) as a control mechanism and the associated valve seat is formed by a conical interface (56) between two oil supply channels of different diameter (57, 58), with the ball (55) being arranged in the oil supply channel section with the larger diameter (58) and its opening stroke being limited there by a stop (59).

12. Exhaust braking device according to claim 1, **characterised in that** the stop (59) that limits the opening stroke of the check valve ball (55) is formed by a stop pin that transversally extends through the oil supply channel section (58) and is pressed into a cross hole (60) in the valve bridge (20).

13. Exhaust braking device according to claims 10 and 11, **characterised in that** the smallest cross section of the oil supply channel (35) is present inside the valve bridge (20) in the area of the check valve (36) in the area of the annular gap around its ball (55) in the oil supply channel section (58).

14. Exhaust braking device according to claim 1, **characterised in that** the discharge channel (37) is formed by a throttle hole that leads coaxially from the base (46) of the blind drilled hole (31) to the top (38) of the valve bridge (20), the diameter of which throttle bore is much smaller than the smallest cross section of the oil supply channel (35) in the valve bridge (20).

15. Exhaust braking device according to claim 1, **characterised in that** the effective preload force F1 of the valve spring (23) of the exhaust valve (2) is greater than the effective preload force of the control pressure spring (32) that impacts on the outlet valve via the control piston (30).

16. Exhaust braking device according to claim 1, **characterised in that** the components of the in-engine braking device (11) and the oil pressure of the pressure oil supplied to the control pressure chamber (33) are designed in such a way that, during engine braking, after its interim opening effected by exhaust gas backpressure, the exhaust valve (2) can be intercepted and held in a position C, of which the distance from the closed position of the exhaust valve (2) is around 1/5 to 1/20 of the full exhaust valve opening stroke (A → D).

17. Exhaust braking device according to claim 1, **characterised in that** the throttle device (10) is arranged in the exhaust train (9) of the internal combustion engine in front of the turbine of an exhaust gas turbocharger.

18. Exhaust braking device according to claim 1 or 17, **characterised in that** the volume of the section (61) of the exhaust train (9) that can be shut off by means of the throttle device (10) is selected to be as low as possible, i.e. the throttle device (10) is arranged as close as possible to the engine at the outlet of one or more combined exhaust manifolds and in front of the turbine of an exhaust gas turbocharger.

19. Exhaust braking device according to claim 1, **characterised in that** control of the throttle device (10) - in order to generate less braking power than the maximum possible during engine braking and/or to counter the overheating of in-engine components - is carried out in accordance with specified time intervals or measured component temperatures and/or on the basis of specifications from the operation of a vehicle that contains the engine and, in the case of a vehicle engine, can be integrated in an electronically regulated braking strategy that optimally coordinates the use of all brakes of the vehicle.

## Revendications

1. Dispositif de frein moteur d'un moteur à combustion interne à pistons alternatifs à 4 temps, présentant pour chaque cylindre (1) au moins une soupape d'admission et au moins une soupape d'échappement (2) raccordée à un conduit d'échappement (9) et alimentée par un ressort de fermeture (23, 24) dans le sens de fermeture, pouvant être actionnée indirectement par un arbre à cames, le conduit d'échappement (9) présentant un dispositif d'étranglement (10) actionnable pour le freinage moteur de manière à ce qu'une contre-pression de gaz d'échappement s'établisse en amont de celui-ci dans les gaz d'échappement accumulés, qui agit dans le moteur en liaison avec un système de freinage spécifique (11) présentant un piston de commande (30) sur lequel s'appuie la tige (21) de la soupape d'échappement (2) et guidé dans le sens axial dans un trou borgne d'une pièce de la commande des soupapes et pressé par une chambre de pression de commande (33) alimentée en huile sous pression et éventuellement par un ressort de pression de commande (32) supplémentaire en direction de la soupape d'échappement (2), la chambre de pression de commande (33) étant raccordée à une alimentation en huile sous pression et pouvant être déchargée à chaque temps de travail, la précontrainte du ressort de fermeture (23) affecté à la soupape d'échappement (2) étant en outre mesurée de manière à ce que, pendant le freinage du moteur, alors que le dispositif d'étranglement (10) se trouve en position d'étranglement, les gaz d'échappement accumulés et les pulsations de pression de la contre-pression en résultant produisent une ouverture intermédiaire de la soupape d'échappement (2), ouverture intermédiaire dans laquelle, pendant chaque cycle du moteur à 4 temps, il est possible d'intervenir automatiquement avec le frein moteur interne (11) de manière à ce que la soupape d'échappement (2) ayant tendance à se fermer après l'ouverture intermédiaire au début du 2^{e} temps soit arrêtée par le piston de commande (30) avançant sous l'effet de l'huile sous pression, que son ouverture soit empêchée pendant les 2^{e} et 3^{e} temps et qu'elle soit maintenue partiellement ouverte jusqu'à son ouverture commandée par arbre à cames au début du 4^{e} temps, **caractérisé en ce que** chaque cylindre (1) est pourvu de deux soupapes d'échappement (2, 3) raccordées au conduit d'échappement (9), pouvant être actionnées par un pont de soupape (20) et un culbuteur (13) agissant sur ce dernier et actionné directement ou indirectement par un arbre à cames via une tige de culbuteur (12), le frein moteur interne (11) n'affectant à chaque cylindre (1) qu'une (2) des deux soupapes d'échappement (2, 3), l'autre soupape d'échappement (3) fonctionnant en revanche de manière conventionnelle, **en ce que** le piston de commande (30) du frein moteur interne (11), sur lequel s'appuie la tige (21) de la soupape d'échappement (2), est logé de manière mobile dans le sens axial dans un trou borgne (31) du pont de soupape (20) et pressé par une chambre de pression de commande (33) alimentée en huile sous pression et par le ressort de pression supplémentaire (32) éventuellement prévu en direction de la tige (21) de la soupape d'échappement (2), **en ce que** l'alimentation en huile sous pression vers la chambre de pression de commande (33) est assurée par un canal (35) interne au pont de soupape (20) et communicant avec un canal (34) interne au culbuteur, canal (35) dans lequel est montée une vanne antiretour (36) ne laissant le passage qu'en direction de la chambre de pression de commande (33), **en ce qu'**un canal de décompression (37) part de la chambre de pression de commande (33), débouche dans la partie supérieure (38) du pont de soupape (20) et dont l'ouverture de sortie (39) peut être obturée par un tas (40) formant également une butée pour le pont de soupape (20) et libérée pour la décompression de la chambre de pression de commande (33) après le soulèvement des ponts de soupape (20), **en ce que** la section des canaux d'alimentation en huile (34, 35) et la pression de l'huile amenée à la chambre de pression de commande (33) sont ajustées de manière à ce que, pendant une ouverture intermédiaire de la soupape d'échappement (2), la chambre de pression de commande (33) augmentant de volume suite à la pression du piston de commande (30) puisse au moins presque entièrement se remplir d'huile sous pression et qu'un maintien de la soupape d'échappement (2) en position d'ouverture partielle soit assuré vers la fin de la course d'ouverture intermédiaire, et **en ce que** le dispositif d'étranglement (10) se trouvant en position fermée puisse réduire, si nécessaire, sa contre-pression maximum de gaz d'échappement P2 par ouverture commandée et/ou régulée du dispositif d'étranglement (10) afin de réduire la puissance de freinage du moteur et/ou la température des pièces internes du moteur.

2. Dispositif de frein moteur selon la revendication 1, **caractérisé en ce que** le piston de commande (30) du dispositif de frein interne au moteur (11) est logé de manière mobile dans le trou borgne (31) interne au pont de soupape, entre deux butées (42, 43) limitant sa course, et présente peu de fuites.

3. Dispositif de frein moteur selon la revendication 2, **caractérisé en ce que** la butée supérieure (42) déterminant la position de base rentrée du piston de commande (30) est formée d'une surface d'appui située entre deux sections du trou borgne (31 ) de diamètre différent, la section présentant le plus grand diamètre accueillant le piston de commande (30) et la section présentant le plus petit diamètre formant la chambre de pression de commande (33) et accueillant le ressort de pression de commande (32).

4. Dispositif de frein moteur selon la revendication 2, **caractérisé en ce que** la butée supérieure (42) déterminant la position de base rentrée du piston de commande (30) est formée du fond (48) du trou borgne (31) dans le pont de soupape (20) déterminant la chambre de pression de commande (33) et accueillant le ressort de pression de commande (32), le piston de commande (30) présentant sur sa face arrière un tenon central (47) sur la face arrière (48) duquel le piston de commande (30) vient s'appuyer au fond (46) du trou borgne (31), et constituant le point de départ du trou de décharge (37), de manière à ce que le tenon (47) remplisse également une fonction supplémentaire, à savoir qu'à chaque 4^{e} temps moteur, directement après le début du mouvement d'ouverture des ponts de soupape (20) commandé par arbre à cames et du soulèvement des ponts de soupape du tas (40) qui en résulte, la perte d'huile sous pression dans la chambre de pression de commande (33) résultant d'une décompression de la chambre de pression de commande (33) soit limitée en volume via le canal de décompression, car le canal de décompression (37) est refermé par le tenon (47) du piston de commande (30) retournant immédiatement dans sa position de base, ce qui permet de limiter la perte d'huile dans la chambre de pression de commande (33) et d'assurer une pression d'huile élevée.

5. Dispositif de frein moteur selon la revendication 2, **caractérisé en ce que** la butée inférieure (43) déterminant la position la plus déployée du piston de commande (30) est constituée d'une goupille transversale (50) enfoncée dans un alésage transversal (51) du pont de soupape (20), dépasse latéralement dans la section transversale intérieure du trou borgne (31) et s'engrène dans un creux extérieur (52) du piston de commande (30), dont la paroi de délimitation supérieure sert de butée (43) pour limiter la course de déploiement du piston de commande (30).

6. Dispositif de frein moteur selon la revendication 1, **caractérisé en ce que** le piston de commande (30) présente à l'avant un trou borgne (41) avec lequel il recouvre l'extrémité extérieure de la tige (21) de la soupape d'échappement (2) correspondante comme un capuchon avec un jeu.

7. Dispositif de frein moteur selon la revendication 1, **caractérisé en ce que** le ressort de pression de commande (32) s'appuie, d'un côté, sur le piston de commande (30), sur le fond (45) du trou borgne arrière (44), et, de l'autre côté, sur le fond (48) du trou borgne (31) accueillant le piston de commande (30).

8. Dispositif de frein moteur selon la revendication 4, **caractérisé en ce que** le ressort de pression de commande (32) est centré par rapport au piston de commande (30) par le tenon central (47) et s'appuie, d'un côté, sur une surface d'appui (49) annulaire du piston de commande et, de l'autre, sur le fond (48) du trou borgne (31) accueillant le piston de commande (30).

9. Dispositif de frein moteur selon la revendication 1, **caractérisé en ce que** le tas (40) du pont de soupape (20) est formé d'un boulon fileté à butée réglable fixé dans le cache-culasse (7), par exemple, par un contre-écrou (53).

10. Dispositif de frein moteur selon la revendication 1, **caractérisé en ce que** la section transversale du canal d'amenée d'huile (34) dans le culbuteur (13) est supérieure ou égale à celle du canal d'amenée d'huile (35) dans le pont de soupape (20).

11. Dispositif de frein moteur selon la revendication 1, **caractérisé en ce que** la vanne antiretour (36) présente une bille (55) comme organe de commande et le siège de soupape correspondant est formé d'une interface conique (58) entre deux sections de diamètre différent du canal d'amenée d'huile (57, 58), la bille (55) étant disposée dans la section du canal d'amenée d'huile présentant le plus grand diamètre (58) et sa course d'ouverture y étant limitée par une butée (59).

12. Dispositif de frein moteur selon la revendication 1, **caractérisé en ce que** la butée (59) limitant la course d'ouverture de la bille (55) de la vanne antiretour est formée d'une goupille de butée placée transversalement dans la section du canal d'amenée d'huile (58) et enfoncée dans un alésage transversal (60) dans le pont de soupape (20).

13. Dispositif de frein moteur selon les revendications 10 et 11, **caractérisé en ce que** la plus petite section du canal d'amenée d'huile (35) à l'intérieur du pont de soupape (20) est située à proximité de la vanne antiretour (38), à cet endroit à proximité de l'espace annulaire entourant sa bille (55) dans la section du canal d'amenée d'huile (58).

14. Dispositif de frein moteur selon la revendication 1, **caractérisé en ce que** le canal de décompression (37) est formé d'un alésage d'étranglement menant de manière coaxiale du fond (46) du trou borgne (31) à la partie supérieure (38) du pont de soupape (20) et dont le diamètre est nettement plus petit que la section la plus petite du canal d'amenée d'huile (35) dans le pont de soupape (20).

15. Dispositif de frein moteur selon la revendication 1, **caractérisé en ce que** la précontrainte efficace F1 du ressort de soupape (23) de la soupape d'échappement (2) est supérieure à la précontrainte efficace du ressort de pression de commande (32) agissant sur la soupape d'échappement (2) via le piston de commande (30).

16. Dispositif de frein moteur selon la revendication 1, **caractérisé en ce que** les composants du dispositif de frein interne au moteur (11) et la pression de l'huile arrivant dans la chambre de pression de commande (33) sont définis de manière à ce que la soupape d'échappement (2) puisse être bloquée et maintenue pendant le freinage du moteur après son ouverture intermédiaire provoquée par la contre-pression des gaz d'échappement dans une position C dont l'écart par rapport à la position de fermeture de la soupape d'échappement (2) est compris entre environ 1/5 et 1/20 de la course d'ouverture totale de la soupape d'échappement (A -> D).

17. Dispositif de frein moteur selon la revendication 1, **caractérisé en ce que** le dispositif d'étranglement (10) est disposé dans le conduit d'échappement (9) du moteur à combustion interne en amont de la turbine d'un turbocompresseur.

18. Dispositif de frein moteur selon la revendication 1 ou 17, **caractérisé en ce que** le volume de la section (61) du conduit de gaz d'échappement (9) pouvant être obturée par le dispositif d'étranglement (10) est choisie aussi petite que possible, et donc que le dispositif d'échappement (10) est situé le plus près possible du moteur à la sortie d'un collecteur d'échappement ou de plusieurs collecteurs d'échappement convergeants et en amont de la turbine d'un turbocompresseur.

19. Dispositif de frein moteur selon la revendication 1, **caractérisé en ce que** la commande du dispositif d'étranglement (10) - afin de produire une puissance de freinage plus faible par rapport à la puissance maximum pendant le freinage du moteur et/ou de compenser une surchauffe des composants internes du moteur - est asservie à des intervalles de temps imposés ou à des températures de composants mesurées et/ou à des paramètres provenant du fonctionnement d'un véhicule contenant le moteur et peut être intégrée, s'il s'agit d'un moteur de véhicule, à une stratégie de freinage à régulation électronique coordonnant de manière optimale l'intervention de tous les freins du véhicule.
